# EUROPÄISCHE PATENTSCHRIFT

(11) **EP 3 616 807 B1**
(45) Veröffentlichungstag und Bekanntmachung des Hinweises auf die Patenterteilung: **17.02.2021**
(21) Anmeldenummer: 19192066.9
(22) Anmeldetag: 16.08.2019
(51) Int. Cl.: B22D 11/16, B22D 11/18, B22D 11/20

(54) **KOKILLENBREITSEITE EINER STRANGGIESSKOKILLE MIT VARIABLER MESSSTELLENDICHTE ZUR VERBESSERTEN LÄNGSRISSERKENNUNG**
WIDE END OF A CONTINUOUS CASTING MOULD WITH VARIABLE MEASURING POSITION DENSITY FOR IMPROVED LONGITUDINAL TEAR DETECTION
PETIT CÔTÉ DE LA COQUILLE D'UNE LINGOTIÈRE DE COULÉE CONTINUE À DENSITÉS DE POINTS DE MESURE VARIABLES DESTINÉ À LA DÉTECTION AMÉLIORÉE DE FISSURES LONGITUDINALES

(30) Priorität: 27.08.2018 DE 102018214390
(43) Veröffentlichungstag der Anmeldung: 04.03.2020
(73) Patentinhaber: SMS Group GmbH, 40237 Düsseldorf (DE)
(72) Erfinder: Hoffmeister, Jörn, 47443 Moers (DE); Arzberger, Matthias, 45470 Mülheim a. d. Ruhr (DE)
(74) Vertreter: Klüppel, Walter

(56) Entgegenhaltungen:
- EP-A1- 3 222 370
- WO-A1-2004/082869
- KR-A- 20160 037 527

## Beschreibung

Die Erfindung betrifft eine Stranggießkokille, umfassend zwei benachbart zueinander angeordnete Seitenwände, die durch jeweils mindestens eine Kupferplatte gebildet werden, wobei in den Kupferplatten zur Überwachung der Bildung von Längsrissen im Gießstrang eine Anzahl an Temperaturmesselementen eingebaut sind, die in Horizontalrichtung voneinander beabstandet sind, wobei in einem sich in Horizontalrichtung erstreckenden Mittenbereich der Kupferplatten die Temperaturmesselemente in einem ersten horizontalen Abstand angeordnet sind und wobei in den sich an den Mittenbereich anschließenden und sich in Horizontalrichtung erstreckenden Seitenbereichen der Kupferplatten die Temperaturmesselemente in einem zweiten horizontalen Abstand angeordnet sind.

Eine Stranggießkokille der gattungsgemäßen Art ist beispielsweise in der KR 2016 0037527 A beschrieben; eine ähnliche Lösung zeigt die EP 3 222 370 A1 und die US 9 709 515 B2. In den Kupferplatten der Kokille ist ein gleichmäßig angeordnetes Lochmuster eingearbeitet, wobei eine Vielzahl von Temperaturmesselementen gleichmäßig verteilt über die Fläche der Kupferplatte angeordnet ist, um den Temperaturverlauf während des Gießvorgangs beobachten zu können. Damit können Risse im Gießstrang bereits während der Produktion desselben erkannt werden. Ähnliche Lösungen offenbaren die WO 2009/149680 A1, die CN 101985166 B, die JP 2008073748 A und die WO 2004/082869 A1.

Bei den vorbekannten Lösungen ergibt sich nachteilig häufig folgender Umstand: In einem gewissen Durchmesserbereich um das Temperaturmesselement herum kann eine hinreichend genaue Temperaturüberwachung stattfinden. Allerdings kommt es teilweise zu keiner hinreichenden Überlappung, sodass ein blinder Bereich entsteht, der nicht ausreichend überwacht werden kann. So ergibt sich beispielsweise ein Erfassungsbereich für Längsrisse, der die Temperatur innerhalb eines Abstands von 50 mm um das Temperaturmesselement messen kann. Sind die Temperaturmesselemente 200 mm voneinander beanstandet (was im Stand der Technik typischerweise vorgesehen ist), ergibt sich zwischen zwei Messelementen ein blinder Bereich von 100 mm.

Somit ergibt sich nachteilig, dass bei vorbekannten Lösungen häufig Längsrisse messtechnisch nicht hinreichend erfasst werden können.

Der Erfindung liegt die **Aufgabe** zugrunde, eine gattungsgemäße Stranggießkokille so fortzubilden, dass es möglich wird, Produktionsdefekte in einem frühen Stadium verbessert erkennen zu können. Dabei soll allerdings der Aufwand nicht übermäßig hoch getrieben werden müssen, insbesondere was die Versorgung mit Temperaturmesselementen anbelangt.

Die **Lösung** dieser Aufgabe durch die Erfindung ist dadurch gekennzeichnet, dass in einem sich in Horizontalrichtung erstreckenden Mittenbereich der Kupferplatten die Temperaturmesselemente in einem ersten horizontalen Abstand angeordnet sind und dass in den sich an den Mittenbereich anschließenden und sich in Horizontalrichtung erstreckenden Seitenbereichen der Kupferplatten die Temperaturmesselemente in einem zweiten horizontalen Abstand angeordnet sind, wobei der erste horizontale Abstand kleiner ist als der zweite horizontale Abstand und dass in einem zentralen Abschnitt des Mittenbereichs die Temperaturmesselemente in Horizontalrichtung enger angeordnet sind als in den Endabschnitten des Mittenbereichs.

Dabei erstreckt sich der Mittenbereich vorzugsweise über eine horizontale Erstreckung von mindestens 200 mm, besonders bevorzugt über mindestens 300 mm.

Der erste horizontale Abstand ist vorzugsweise kleiner als 100 mm ist, besonders bevorzugt kleiner als 80 mm. Indes ist der zweite horizontale Abstand vorzugsweise größer als 100 mm, besonders bevorzugt größer als 120 mm.

Im Mittenbereich sind bevorzugt mindestens vier Temperaturmesselemente in vertikale Richtung übereinander angeordnet.

In den Seitenbereichen sind hingegen in vertikale Richtung übereinander bevorzugt weniger Temperaturmesselemente angeordnet als im Mittenbereich. Insbesondere können in den Seitenbereichen in vertikale Richtung übereinander zwei Temperaturmesselemente angeordnet sein.

Die Temperaturmesselemente sind bevorzugt Bestandteil eines Glasfaserkabels.

Die Temperaturmesselemente können im Bereich von Fixierungsbolzen für die Kupferplatte angeordnet sein.

Der erfindungsgemäße Vorschlag stellt also darauf ab, die Kokillen-Breitseite insbesondere einer Brammen- oder Dünnbrammen-Stranggießkokille mit einer variablen Messstellendichte zu versehen, um eine verbesserte Längsrisserkennung zu ermöglichen.

Dabei ist eine gezielte Erhöhung der Messstellendichte in horizontale Richtung in der Kupferplatte in speziellen Bereichen vorgesehen, namentlich im Mittenbereich der Kupferplatte, wodurch sich überraschenderweise ergeben hat, dass Längsrisse hierdurch sehr viel einfacher und zuverlässiger erkannt werden können.

Für die Realisierung der Temperaturmesselemente können Thermoelemente oder Lichtwellenleiter in die Kupferplatten der Kokille integriert werden, wodurch die Temperaturerfassung in einzelnen vertikalen Messebenen erfolgen kann.

Mit der gezielten Erhöhung der Messstellendichte in speziellen Bereichen der Kupferplatten kann eine verbesserte Früherkennung von Produktdefekten erfolgen.

In der Zeichnung ist ein Ausführungsbeispiel der Erfindung dargestellt. Es zeigen:
- Fig. 1: eine Kupferplatte einer Stranggießkokille in der Seitenansicht,
- Fig. 2: die Draufsicht auf eine Stranggießkokille und
- Fig. 3: einen Ausschnitt aus einer Kupferplatte mit Temperaturmesselementen und einem gegossenen Gießstrang in einem Mittenbereich der Kupferplatte.

In den Figuren 1 und 2 ist eine Stranggießkokille 1 (Figur 2) bzw. eine Kupferplatte 4, 5 derselben (Figur 1) dargestellt. Seitenwände 2 und 3 der Kokille 1 werden jeweils durch eine Kupferplatte 4 bzw. 5 gebildet. Der Gießstrang 6 wird zwischen den beiden Kupferplatten 4, 5 ausgebildet. Für die Befestigung der Kupferplatten 4, 5 sind Fixierungsbolzen 8 vorgesehen; die Fixierungsbolzen 8 befinden sich in einem Abstand P in der Kupferplatte. Die Kupferplatten 4, 5 werden jeweils durch einen Stützrahmen 13 für die Kokillen-Breitseite gestützt. Jede Kupferplatte 4, 5 hat eine Gesamtbreite Wcu und eine Höhe H.

In die Kupferplatten 4, 5 sind Temperaturmesselemente 7 eingebaut, wie es am besten aus Figur 3 ersichtlich ist. Hier sind drei Temperaturmesselemente 7 dargestellt, die in horizontale Richtung Ho benachbart zueinander angeordnet sind.

Aus Figur 3 ist auch ersichtlich, wie der Gießstrang gebildet wird. Dargestellt ist eine Strangschale 9, die an der Kupferplatte 4, 5 anliegt; im Inneren des Gießstrangs befindet sich Flüssigstahl 10. Die jeweils aktuelle Temperatur TC₁, TC₂, TC₃ wird an jeweiligen Temperaturmessstellen 12 aufgenommen.

Dargestellt ist auch ein Riss 11 in der Strangschale, den es durch Überwachung der Temperaturen der Temperaturmesselemente zu erfassen gilt.

Ein Längsriss 11 im Gießstrang kann bzw. muss angenommen werden, wenn im Mittenbereich M in mehreren (z. B. vier) vertikal übereinander angeordneten Messstellen die vom Temperaturmesselement 7 gemessene Temperatur kleiner ist als in den beiden benachbarten Bereichen.

Hierzu wird auf Figur 3 Bezug genommen, wo die Temperaturen TC₁, TC₂ und TC₃ von drei in horizontale Richtung benachbarten Temperaturmesselementen 7 angegeben ist.

Liegt die Temperatur TC₂, die in mehreren vertikal übereinander angeordneten Messstellen ermittelt wird, unterhalb den korrespondierenden Temperaturen TC₁ und TC₃, muss am Ort der TC₂-Messstelle von einem Längsriss im Gießstrang ausgegangen werden.

Um Längsrisse verbessert erkennen zu können, ist vorgesehen, dass in einem sich in Horizontalrichtung Ho erstreckenden Mittenbereich M der Kupferplatten 4, 5 die Temperaturmesselemente 7 in einem ersten horizontalen Abstand dₕ₁ angeordnet sind, während in den sich an den Mittenbereich M anschließenden und sich in Horizontalrichtung Ho erstreckenden Seitenbereichen S der Kupferplatten 4, 5 die Temperaturmesselemente 7 in einem zweiten horizontalen Abstand dₕ₂ angeordnet sind; der erste horizontale Abstand dₕ₁ ist dabei kleiner als der zweite horizontale Abstand dₕ₂.

Dabei ist beim Ausführungsbeispiel weiter vorgesehen, dass im Mittenbereich M in Vertikalrichtung V vier Reihen Temperaturmesselemente 7 übereinander angeordnet sind, während in den Seitenbereichen S nur zwei Reihen Temperaturmesselemente 7 vertikal übereinander angeordnet sind.

Bei Bedarf können auch in den Zwischenräumen zwischen zwei Temperaturmesselementen weitere Temperaturmesselemente angeordnet sein.

Im Ausführungsbeispiel ist weiterhin zu erkennen, dass in einem zentralen Abschnitt des Mittenbereichs M die Temperaturmesselemente 7 noch enger beieinander angeordnet sind als in den Randbereichen des Mittenbereichs; noch weiter beanstandet sind dann die Temperaturmesselemente 7 in den Seitenbereichen S.

Auf diese Weise kann die Überwachung der Rissbildung verbessert erfolgen.

### Bezugszeichenliste:

- 1: Stranggießkokille
- 2: Seitenwand
- 3: Seitenwand
- 4: Kupferplatte
- 5: Kupferplatte
- 6: Gießstrang
- 7: Temperaturmesselement
- 8: Fixierungsbolzen
- 9: Strangschale
- 10: Flüssigstahl
- 11: Riss in der Strangschale
- 12: Temperaturmessstelle
- 13: Stützrahmen für die Kokillen-Breitseite

- Ho: Horizontalrichtung
- V: Vertikalrichtung

- M: Mittenbereich der Kupferplatte
- S: Seitenbereich der Kupferplatte

- dₕ: horizontaler Abstand der Temperaturmesselemente
- dₕ₁: erster horizontaler Abstand
- dₕ₂: zweiter horizontaler Abstand

- P: Abstand der Fixierungsbolzen der Kupferplatte

- Wcu: Gesamtbreite der Kupferplatte
- H: Höhe der Stranggießkokille

## Patentansprüche

1. Stranggießkokille (1), umfassend zwei benachbart zueinander angeordnete Seitenwände (2, 3), die durch jeweils mindestens eine Kupferplatte (4, 5) gebildet werden, wobei in den Kupferplatten (4, 5) zur Überwachung der Bildung von Längsrissen im Gießstrang (6) eine Anzahl an Temperaturmesselementen (7) eingebaut sind, die in Horizontalrichtung (Ho) voneinander beabstandet sind, wobei in einem sich in Horizontalrichtung (Ho) erstreckenden Mittenbereich (M) der Kupferplatten (4, 5) die Temperaturmesselemente (7) in einem ersten horizontalen Abstand (dₕ₁) angeordnet sind und wobei in den sich an den Mittenbereich (M) anschließenden und sich in Horizontalrichtung (Ho) erstreckenden Seitenbereichen (S) der Kupferplatten (4, 5) die Temperaturmesselemente (7) in einem zweiten horizontalen Abstand (dₕ₂) angeordnet sind,
**dadurch gekennzeichnet,**
**dass** der erste horizontale Abstand (dₕ₁) kleiner ist als der zweite horizontale Abstand (dₕ₂) und dass in einem zentralen Abschnitt des Mittenbereichs (M) die Temperaturmesselemente (7) in Horizontalrichtung (Ho) enger angeordnet sind als in den Endabschnitten des Mittenbereichs (M).

2. Stranggießkokille nach Anspruch 1, **dadurch gekennzeichnet, dass** sich der Mittenbereich (M) über eine horizontale Erstreckung von mindestens 200 mm erstreckt.

3. Stranggießkokille nach Anspruch 1 oder 2, **dadurch gekennzeichnet, dass** der erste horizontale Abstand (dₕ₁) kleiner als 80 mm ist.

4. Stranggießkokille nach einem der Ansprüche 1 bis 2, **dadurch gekennzeichnet, dass** der zweite horizontale Abstand (dₕ₂) größer als 120 mm ist.

5. Stranggießkokille nach einem der Ansprüche 1 bis 4, **dadurch gekennzeichnet, dass** im Mittenbereich (M) mindestens vier Temperaturmesselemente (7) in vertikale Richtung (V) übereinander angeordnet sind.

6. Stranggießkokille nach einem der Ansprüche 1 bis 5, **dadurch gekennzeichnet, dass** in den Seitenbereichen (S) in vertikale Richtung (V) übereinander weniger Temperaturmesselemente (7) angeordnet sind als im Mittenbereich (M).

7. Stranggießkokille nach Anspruch 6, **dadurch gekennzeichnet, dass** in den Seitenbereichen (S) in vertikale Richtung (V) übereinander zwei Temperaturmesselemente (7) angeordnet sind.

8. Stranggießkokille nach einem der Ansprüche 1 bis 7, **dadurch gekennzeichnet, dass** die Temperaturmesselemente (7) Bestandteil eines Glasfaserkabels sind.

9. Stranggießkokille nach einem der Ansprüche 1 bis 8, **dadurch gekennzeichnet, dass** die Temperaturmesselemente (7) im Bereich von Fixierungsbolzen (8) für die Kupferplatte (4, 5) angeordnet sind.

## Claims

1. Continuous casting mould (1), comprising two side walls (2, 3), which are arranged adjacent to one another and which are each formed by at least one copper plate (4, 5), wherein incorporated in the copper plates (4, 5) for monitoring formation of longitudinal tears in the cast strip (6) is a number of temperature measuring elements (7) spaced from one another in horizontal direction (Ho), wherein the temperature measuring elements (7) are arranged at a first horizontal spacing (dₕ₁) in a centre region (M), which extends in horizontal direction (Ho), of the copper plates (4, 5) and wherein the temperature measuring elements (7) are arranged at a second horizontal spacing (dₕ₂) in side regions (S), which adjoin the centre region (M) and extend in horizontal direction (Ho), of the copper plates (4, 5),
**characterised in that**
the first horizontal spacing (dₙ₁) is smaller than the second horizontal spacing (dₕ₂) and the temperature measuring elements (7) are arranged more closely in horizontal direction (Ho) in a central section of the centre region (M) than in the end sections of the centre region (M).

2. Continuous casting mould according to claim 1, **characterised in that** the centre region (M) extends over a horizontal length of at least 200 mm.

3. Continuous casting mould according to claim 1 or 2, **characterised in that** the first horizontal spacing (dₙ₁) is less than 80 mm.

4. Continuous casting mould according to one of claims 1 and 2, **characterised in that** the second horizontal spacing (dₙ₂) is larger than 120 mm.

5. Continuous casting mould according to any one of claims 1 to 4, **characterised in that** at least four temperature measuring elements (7) are arranged one above the other in vertical direction (V) in the centre region (M).

6. Continuous casting mould according to any one of claims 1 to 5, **characterised in that** fewer temperature measuring elements (7) are arranged one above the other in vertical direction (V) in the side regions (S) than in the centre region (M).

7. Continuous casting mould according to claim 6, **characterised in that** two temperature measuring elements (7) are arranged one above the other in vertical direction (V) in the side regions (S).

8. Continuous casting mould according to any one of claims 1 to 7, **characterised in that** the temperature measuring elements (7) are part of a glass-fibre cable.

9. Continuous casting mould according to any one of claims 1 to 8, **characterised in that** the temperature measuring elements (7) are arranged in the region of fixing pins (8) for the copper plate (4, 5).

## Revendications

1. Lingotière de coulée continue (1) qui comprend deux parois latérales (2, 3) disposées à proximité immédiate l'une de l'autre qui sont réalisées de manière respective par au moins une plaque de cuivre (4, 5) ; dans laquelle une multitude d'éléments de mesure de la température (7) sont incorporés dans les plaques de cuivre (45) à des fins de surveillance de la formation de criques longitudinales dans la barre de coulée (6), les éléments en question étant espacés les uns des autres dans la direction horizontale (Ho) ; dans laquelle, dans une zone médiane (M) des plaques de cuivre (4, 5) qui s'étend dans la direction horizontale (Ho), les éléments de mesure de la température (7) sont disposés à une première distance horizontale (dₕ₁) ; et dans laquelle, dans les zones latérales (S) des plaques de cuivre (4, 5) qui se raccordent à la zone médiane (M) et qui s'étendent dans la direction horizontale (Ho), les éléments de mesure de la température (7) sont disposés à une deuxième distance horizontale (dₕ₂), **caractérisée en ce que** la première distance horizontale (dₕ₁) est inférieure à la deuxième distance horizontale (dₕ₂), et **en ce que**, dans un tronçon central de la zone médiane (M), les éléments de mesure de la température (7) sont disposés, dans la direction horizontale (Ho), avec des écartements plus étroits que dans les tronçons terminaux de la zone médiane (M).

2. Lingotière de coulée continue (1) selon la revendication 1, **caractérisée en ce que** la zone médiane (M) s'étend sur une étendue horizontale d'au moins 200 mm.

3. Lingotière de coulée continue (1) selon la revendication 1 ou 2, **caractérisée en ce que** la première distance horizontale (dₕ₁) est inférieure à 80 mm.

4. Lingotière de coulée continue (1) selon l'une quelconque des revendications 1 à 2, **caractérisée en ce que** la deuxième distance horizontale (dₕ₂) est supérieure à 120 mm.

5. Lingotière de coulée continue (1) selon l'une quelconque des revendications 1 à 4, **caractérisée en ce que**, dans la zone médiane (M), au moins quatre éléments de mesure de la température (7) sont disposés les uns par-dessus les autres dans la direction verticale (V).

6. Lingotière de coulée continue (1) selon l'une quelconque des revendications 1 à 5, **caractérisée en ce que**, dans les zones latérales (S), la quantité des éléments de mesure de la température (7) qui sont disposés les uns par-dessus les autres dans la direction verticale (V) est inférieure à celle en vigueur dans la zone médiane (M).

7. Lingotière de coulée continue (1) selon la revendication 6, **caractérisée en ce que**, dans les zones latérales (S), deux éléments de mesure de la température (7) sont disposés les uns par-dessus les autres dans la direction verticale (V).

8. Lingotière de coulée continue (1) selon l'une quelconque des revendications 1 à 7, **caractérisée en ce que** les éléments de mesure de la température (7) représentent un constituant d'un câble à fibres optiques.

9. Lingotière de coulée continue (1) selon l'une quelconque des revendications 1 à 8, **caractérisée en ce que** les éléments de mesure de la température (7) sont disposés dans la zone de boulons de fixation (8) pour les plaques de cuivre (4, 5).
